# EUROPÄISCHE PATENTSCHRIFT

(11) **EP 0 352 441 B1**
(45) Veröffentlichungstag und Bekanntmachung des Hinweises auf die Patenterteilung: **11.11.1992**
(21) Anmeldenummer: 89109986.3
(22) Anmeldetag: 02.06.1989
(51) Int. Cl.: E05B 9/02

(54) **Umstellbare Schliessanlage**
Transformable locking device
Installation de fermeture transformable

(30) Priorität: 25.07.1988 DE 3825222
(43) Veröffentlichungstag der Anmeldung: 31.01.1990
(73) Patentinhaber: Mauer GmbH, D-42579 Heiligenhaus (DE)
(72) Erfinder: Mauer, Günter, 5628 Heiligenhaus (DE)
(74) Vertreter: Götz, Friedrich, Dipl.-Phys.

(56) Entgegenhaltungen:
- AT-B- 336 936

## Beschreibung

### Technisches Gebiet

Die Erfindung betrifft eine umstellbare Schließanlage für Zimmertüren und Wertbehälter mit einem Doppelbart-Kundenschloß, das den Hauptriegel betätigt und einem Doppelbart-Managementschloß, dessen Hilfsriegel den Umstellschieber des Kundenschlosses betätigt.

### Stand der Technik

Aus der DT-OS 36 38 186.1 ist ein umstellbares Schloß für Zimmertüren und Wertbehälter bekannt geworden, das vom Management und vom Kunden über verschiedene Schließwerke betätigt werden kann. Jeder Gast erhält einen Schlüssel bestimmter Codierung. Der Manager stellt mit seinem Schlüssel das Kundenschließwerk auf die neue Codierung um. Die Codierung wechselt von Gast zu Gast und auch beim Verlust eines Schlüssels. In einer abzusichernden Anlage, z.B. einem Hotel, können entsprechend der Zahl der Codierungen viele Tausend unterschiedliche Schlüssel gehören. Wenn Schlüssel verloren gehen oder von den Gästen nicht zurückgegeben werden, wird die Zahl der verfügbaren Schlüssel und Kombinationen immer kleiner. Aus diesem Grunde ist es zweckmäßig, vom Gast ein Pfand, z.B. in Form einer Münze, zu verlangen.

Bei Zimmersafes, die ja nicht von jedem Gast benötigt werden, kann man den Geldbetrag, z.B. ein Fünfmarkstück, auch als Benutzungsgebühr einziehen. Dann muß sich aber das Hotelmanagement durch das Aufsuchen des Zimmers vergewissern, ob der Safe benutzt wurde und ob der Schlüssel zurückgegeben wurde.

### Darstellung der Erfindung

Der Erfindung liegt die Aufgabe zugrunde, das Personal zu entlasten und die Überwachung der Dienstleistung zu vereinfachen.

Die Erfindung löst diese Aufgabe dadurch, daß auf die Schloßrückseite ein Münzschloß aufgesetzt ist, dessen Freigabehebel den Hauptriegel des Schlosses in Schließrichtung blockiert, bis eine Münze eingeworfen ist.

### Beschreibung der Zeichnungen

Ein Ausführungsbeispiel der Erfindung wird anhand von Fig. 1 - 8 der Zeichnung erläutert.
Fig. 1 zeigt das geöffnete Schloß mit Zuhaltungen,
Fig. 2 den Schloßdeckel,
Fig. 3 die Anordnung nach Fig. 1 ohne Zuhaltungspakete,
Fig. 4 die Schloßrückseite nach Entfernung des Münzschlosses,
Fig. 5 die Rückseite des Münzschlosses,
Fig. 6 einen Umstellschieber,
Fig. 7 den Hilfsriegel des Managementschlosses,
Fig. 8 den Riegelantriebshebel.

In Fig. 1 ist mit 1 das Schloßgehäuse bezeichnet, das vorzugsweise im Druckgußverfahren hergestellt ist.

In diesem Gehäuse ist der Hauptriegel 2 des Kundenschlosses gelagert, der sich mit mehreren Vorsprüngen und Aussparungen fast bis zum rechten Gehäuserand erstreckt. Über dem Hauptriegel 2 ist ein Hilfsriegel 3 angeordnet, der über einen Stift 10 auf einen Umstellschieber 17 des Kundenschlosses einwirkt. Von diesem Schieber, der in Fig. 6 dargestellt ist, wird hier nur der Schneidenstift 6 sichtbar, der in das Zuhaltungspaket 8 einrastet. In die Riegel sind Tourstifte 2a, 3a integriert, die bei jedem Öffnungsvorgang in die Zuhaltungspakete 8, 9 eingreifen.

Die Zuhaltungspakete 8, 9 sind in ihrem rechten Bereich mit Langlöchern und einer Codierungsverzahnung versehen, in die die Schneidenstifte 6, 7 einrasten. Die Langlöcher umfassen Führungssäulen 1a, 1b, die Bestandteil des Gehäuses 1 sind. Mit 1c, 1d sind gehäusefeste Schlüsselführungsdorne bezeichnet.

Ein Stift 11 ist auf dem Umstellschieber 17 befestigt. Er greift bei der Neucodierung des Kundenschlosses in Schlitze der Zuhaltungen 8 ein, um diese am linken Ende deckungsgleich einzuordnen. Das Langloch 2b im Hauptriegel 2 ermöglicht die Relativbewegung zwischen dem Hauptriegel 2 und dem Stift 11. Zur Neucodierung des Managementschlosses wird der Schneidenstift 7, der auf einem nicht sichtbaren Umstellschieber sitzt, nach rechts verschoben. Dann wird ein neuer Managementschlüssel eingeführt und der Schieber wieder nach links bewegt.

Das Gehäuse 1 wird mit Hilfe der Schraubenlöcher 1e, 1f, 1g, 1h an der Wertbehältertür befestigt.

Fig. 2 stellt den Schloßdeckel 12 dar. Er weist außer den Löchern 12a, 12b für die Doppelbartschlüssel Durchbrüche 12c, 12d für die Schneidenstifte 6, 7 auf. Ein weiterer Durchbruch 12f zeigt den Tourstift 3a des Hilfsriegels. Ein Langloch 12e führt den Stift 11 und ermöglicht eine optische Kontrolle der Stellung des Umstellschiebers 17. Weitere Löcher dienen der Befestigung des Deckels 12 auf dem Schloßgehäuse 1.

Fig. 3 zeigt das Schloß ohne die Zuhaltungspakete. Die Riegel 2 und 3 sind mit Aussparungen 2c, 3b versehen, in denen Riegelantriebshebel 4, 5 gelagert sind. Drehachsen dieser Hebel sind gehäusefeste Stifte 1i, 1j. Am oberen Ende tragen sie Nasen 4a, 5a, die in der Aussparung 2c, 3b kraftschlüssig anliegen. Wenn die Antriebsnocken der Doppelbartschlüssel gegen die Steuerkurven 4b, 5b der Antriebshebel 4, 5 stoßen, wird die Schlüsselbewegung etwa im Verhältnis 2:1 auf die Riegel übersetzt.

Fig. 4 stellt die Rückseite des Schloßgehäuses 1 sowie den hervorstehenden Teil des Hauptriegels 2 dar. In der Rückwand ist eine Aussparung 1k vorgesehen, in der ein einarmiger Hebel 13 gelagert ist. Drehachse ist ein Stift 14. Der Hebel wird über einen Stift 15 mit dem Hauptriegel 2 gekuppelt.

In Richtung der Riegelachse ist weiterhin ein Schlitz 1l vorgesehen, in den der Freigabehebel eines Münzschlosses entsprechend Fig. 5 hineinragt.

Fig. 5 zeigt die Rückseite dieses Münzschlosses 18 mit dem Freigabehebel 16. Dieser Hebel ist arretiert und wird nur freigegeben, wenn eine Münze eingeworfen wird. Das Zusammenwirken mit dem Doppelbartschlo wird später erläutert.

Aus Fig. 6 ist die Form des Umstellschiebers 17 mit dem Schneidenstift 6 und verschiedenen Durchbrüchen ersichtlich. In der Mitte erkennt man die Schlüsselsteuerkurve 17a, in der oberen rechten Ecke den Stift 10.

In Fig. 7 ist der Hilfsriegel 3 mit dem Tourstift 3a und verschiedenen Durchbrüchen und Vorsprüngen dargestellt. Außer der Vertiefung 3b sind Langlöcher 3c, 3d und ein mittlerer Durchbruch 3e vorgesehen.

Fig. 8 zeigt einen Riegelantriebshebel 4 mit der Nase 4a und der Schlüsselantriebskurve 4b.

Die beschriebene Schließanlage arbeitet im einzelnen wie folgt:

### A: Normale Benutzung durch einen Kunden:

Der Kunde findet den nicht verschlossenen Wertbehälter vor. Der Schlüssel nimmt die "135°-Stellung" ein und ist nicht abziehbar. Wenn der Kunde den Tresor benutzen will, öffnet er die Tür, wirft eine Münze in den Schlitz des Münzschlosses, schließt die Tür, dreht den Schlüssel in Sperrstellung und zieht ihn ab.

Durch den Münzeinwurf wurde der Hebel 16 freigegeben und der Riegel 2 konnte bewegt werden. Die Münze bleibt im Schloß gefangen.

Wenn der Kunde aufschließt, bewegt sich der Hebel 16 unter Federkraft in die Ausgangslage zurück. Dabei fällt die Münze in eine Rückgabeöffnung und der Schlüssel ist nicht abziehbar.

### B: Umstellung des Schlosses beim Verlust des Kundenschlüssels oder beim Kundenwechsel:

Der Manager zieht mit dem Managementschlüssel den Hilfsriegel zurück und bewegt damit auch den Umstellschieber des Kundenschlosses. Er steckt (evtl. in Gegenwart des Kunden) irgendeinen beliebig codierten Kundenschlüssel in das Schlüsselloch, dreht um 90°, um die Zuhaltungen zu ordnen, dreht den Managementschlüssel zurück und zieht ihn ab. Damit sind die Kundenzuhaltungen neu codiert. Er kann jetzt den Kundenschlüssel um 90° nach links drehen und abziehen oder um 45° nach rechts drehen und den Safe öffnen.

### C: Umstellung des Managementschlosses:

Zunächst wird der Safe mit dem Kundenschlüssel geöffnet, damit das Schloßgehäuse zugänglich wird. Dann betätigt man den nicht dargestellten, aus dem Schloßgehäuse herausragenden Umstellstift, der den Schneidenstift 7 mitnimmt und zugleich über den Stift 19 die Managementzuhaltungen 8 linksseitig gegen den Tourstift 3a drückt. Wenn jetzt irgendein Managementschlüssel eingeführt und um 90° nach rechts gedreht wird, stellen sich die Zuhalauf den neuen Schlüssel ein. Beim Zurückstellen des Umstellhebels in die Ruhelage wird die neue Codierung arretiert. Durch nachfolgendes Probeschließen des Managementschlosses wird zwar auch das Kundenschloß auf eine Umcodierung vorbereitet, jedoch werden die Kundenzuhaltungen erneut in der alten Stellung festgehalten, wenn der Kundenschlüssel nicht ausgetauscht wird.

### Gewerbliche Verwertbarkeit

Das beschriebene Verschlußsystem ist besonders kundenfreundlich, weil der Manager den Safe nicht öffnen kann, ohne das Kundenschloß umzustellen und damit Spuren zu hinterlassen.

Der Vermieter (oder das Management) kann den Münzwert so hoch ansetzen, daß damit die Kosten eines Schlüssels in etwa gedeckt werden. Das hat den Vorteil, daß man bei Ende des Mietverhältnisses nicht die Rückgabe des Schlüssels kontrollieren muß und Zeit und Kosten für Nachforschungen spart.

Andererseit dient es der Sicherheit der Aufbewahung, daß ein Gast mit dem mitgenommenen Schlüssel bei seinem nächsten Besuch nichts anfangen kann, weil das Schloß bei jedem Besucherwechsel und erst recht bei "verlorenem" Schlüssel umgestellt wird.

Das beschriebene System kann leicht so abgewandelt werden, daß die Münze bei jedem Benutzungsvorgang in einen abgeschlossenen Münzschacht fällt, so daß sich die Anlage über Benutzungsgebühren amortisiert. Der Kunde zahlt also nur für die Einrichtungen oder Dienstleistungen, die er auch in Anspruch nimmt.

## Patentansprüche

1. Umstellbare Schließanlage für Zimmertüren und Wertbehälter mit einem Doppelbart-Kundenschloß, das den Hauptriegel (2) betätigt, und einem Doppelbart-Managementschloß, dessen Hilfsriegel (3) den Umstellschieber (17) des Kundenschlosses betätigt, dadurch gekennzeichnet, daß auf die Rückseite des Schloßgehäuses (1) ein Münzschloß (18) aufgesetzt ist, dessen Freigabehebel (16) den Hauptriegel (2) des SChlosses in Schließrichtung blockiert, bis eine Münze eingeworfen ist.

2. Umstellbare Schließanlage nach Anspruch 1, gekennzeichnet durch einen solchen Aufbau des Münzschlosses (18), daß die Münze als Gegenleistung für die Benutzung des Wertbehälters in einen Sammelschacht fällt.

3. Umstellbare Schließanlage nach Anspruch 1, dadurch gekennzeichnet, daß die Rückwand des Schloßgehäuses (1) hinter dem Hauptriegel (2) eine Aussparung (1k) aufweist, in der ein einarmiger Hebel (13) gelagert ist, der über einen Stift (15) mit dem Hauptriegel (2) gekoppelt ist und mit seiner Kante (13a) auf dem Freigabehebel (16) des Münzschlosses (18) aufliegt.

4. Umstellbare Schließanlage nach Anspruch 1, gekennzeichnet durch einen solchen Aufbau des Münzschlosses (18), daß die gefangene Münze beim Aufschließen des Kundenschlosses herausfällt.

## Claims

1. Convertible lock mechanism for room doors and containers of items of value with a double bit customer lock that operates the main bolt (2), and a double bit management lock the auxiliary bolt (3) of which operates the change-over slide member (17) of the customer lock, characterised in that on the back of the lock housing (1) there is fitted a coin lock (18) of which the release lever (16) blocks the main bolt (2) of the lock in the locking direction until the coin is inserted.

2. Convertible lock mechanism according to claim 1, characterised in that the construction of the coin lock (18) is such that the coin inserted in return for use of the container of items of value falls into a collecting shaft.

3. Convertible lock mechanism according to claim 1, characterised in that the back wall of the lock housing (1) behind the main bolt (2) has a recess (1k) in which a one-armed lever (13) is mounted, which is coupled with the main bolt (2) by means of a pin (15), the edge (13a) of the one-armed lever engaging the release lever (16) of the coin lock (18).

4. Convertible lock mechanism according to claim 1, characterised in that the construction of the coin lock (18) is such that the held coin drops out when the customer lock is unlocked.

## Revendications

1. Installation de fermeture avec possibilité de changement de réglage pour des portes de chambres et pour des coffres pour valeurs, comportant une serrure à double pic pour client, qui actionne le verrou principal (2), et une serrure de direction, à double pic, dont le verrou auxiliaire (3) actionne le verrou de changement de réglage (17) de la serrure pour client, caractérisée en ce que, sur la face arrière du boîtier (1) de la serrure, on a placé une serrure à pièce de monnaie (18), dont le levier de libération (16) bloque le verrou principal (2) de la serrure en position de fermeture jusqu'à ce qu'une pièce de monnaie ait été introduite.

2. Installation de fermeture avec possibilité de changement de réglage suivant la revendication 1, caractérisée par une construction telle de la serrure à pièce de monnaie (18) que la pièce de monnaie tombe dans un puits de collecte, comme contre-partie de l'utilisation du coffre pour valeurs.

3. Installation de fermeture avec possibilité de changement de réglage suivant la revendication 1, caractérisée en ce que la paroi arrière du boîtier (1) de la serrure présente, derrière le verrou principal (2), un évidement (1k) dans lequel est monté un levier à un bras (13) qui est couplé, par l'intermédiaire d'une tige (15), avec le verrou principal (2) et repose, avec son arète (13a) sur le levier de libération (16) de la serrure à pièce de monnaie (18).

4. Installation de fermeture avec possibilité de changement de réglage suivant la revendication 1, caractérisée par une construction telle de la serrure à pièce de monnaie (18) que la pièce de monnaie reçue est rejetée à l'extérieur lors de l'ouverture de la serrure de client.
